# EUROPÄISCHE PATENTSCHRIFT

(11) **EP 0 651 850 B1**
(45) Veröffentlichungstag und Bekanntmachung des Hinweises auf die Patenterteilung: **25.06.1997**
(21) Anmeldenummer: 94911077.9
(22) Anmeldetag: 24.03.1994
(51) Int. Cl.: E06B 3/02, E06B 3/54

(54) **VERBINDUNGSELEMENT ZUR VERBINDUNG VON PLATTENFÖRMIGEN WANDELEMENTEN**
CONNECTOR FOR SECURING PLATE-LIKE WALL COMPONENTS
ELEMENT PERMETTANT D'ASSEMBLER DES ELEMENTS DE CLOISON SE PRESENTANT SOUS FORME DE PANNEAUX

(30) Priorität: 08.05.1993 DE 4315357
(43) Veröffentlichungstag der Anmeldung: 10.05.1995
(73) Patentinhaber: DORMA GmbH + Co. KG, D-58256 Ennepetal (DE)
(72) Erfinder: EUTEBACH, Peter, D-32107 Bad Salzuflen (DE)
(86) Internationale Anmeldenummer: DE9400340
(87) Internationale Veröffentlichungsnummer: WO9427019

(56) Entgegenhaltungen:
- EP-A- 0 057 662
- CH-A- 395 785
- DE-A- 1 933 378
- DE-A- 2 123 909
- DE-A- 2 638 518
- DE-A- 3 100 422
- DE-A- 3 425 765
- DE-B- 1 284 872
- FR-A- 1 458 678
- US-A- 2 917 793
- US-A- 5 163 257

## Beschreibung

Die Erfindung betrifft ein Verbindungselement zur Verbindung von plattenförmigen Wandelementen nach dem Oberbegriff des Patentanspruches 1.

In Verbindung mit den Wandelementen werden in der Regel auch Durchgangstüren verwendet, welche in den Wandelementen integriert sind. Diese Art der Konstruktion und Anwendung wird oft im Fertigausbau angewendet, jedoch ist auch eine Verwendung im nachträglichen Ausbau von Gebäuden möglich. Gerade in diesem Bereich wird aufgrund des optischen Eindrucks vielfach der Werkstoff Glas verwendet. Dieses trifft sowohl für die Tür als auch für die umgebenden Wandelemente zu. Aufgrund dieser Konstruktionsart wird beispielsweise eine von Licht durchflutete offene ansprechende Bürolandschaft geschaffen. Da die verwendeten plattenförmigen Wandelemente nicht in beliebiger Größe eingebaut werden können, bedarf es der quasi nahtlosen Aneinanderfügung dieser Elemente.

Ein derartiges Verbindungssystem ist der US-PS 5,163,257 für Kunststoffplatten zu entnehmen, bei dem die Platten untereinander durch streifenförmige Verbindungselemente kraft- und formschlüssig miteinander verbunden werden. Dabei sind die beiden Verbindungshälften U-förmig gestaltet und werden durch ein Verbindungselement im Stoßbereich miteinander verbunden. Zum dekorativen Abschluß wird der U-förmige Bereich durch eine Abdeckung verkleidet.

Besonders stören gerade bei Flachgläsern die Verbindungselemente, weil sie in der Regel stark optisch in Erscheinung treten.

Aus der EP-0 057 662 A1 ist ein Beschlag zum lösbaren Verbinden von plattenförmigen Bauelementen bekannt geworden, der aus zwei Verbindungselementen besteht, wobei eine Verbindungselementhälfte einen Vorsprung aufweist, der zwischen die zu verbindenden Wandelementen in den Stoßbereich ragt. Ferner weisen die Verbindungselemente Backen auf, zwischen denen die zu befestigten Bauelemente haltend miteinander verbunden aufgenommen werden. Der einen Verbindungselementhälfte ist ein Kanal zugeordnet, in dem ein Zwischenstück geführt ist, und der anderen Verbindungselementhälfte ist eine Verbindungsbohrung zugeordnet, durch die eine Schraube in ein dem Zwischenstück zugeordnetes Gewinde eingreift und die die Haltekraft ausübt, wodurch durch das Anliegen der Bakken an der Kante des zu haltenden Wandelements ungleichmäße Kräfte wirken, die bei Glasscheiben leicht zum Brechen führen können.

Ferner sind die Verbindungselemente bezogen auf die Wandelemente entlang der Kante des Wandelements örtlich punktuell angeordnet.

Von Nachteil ist, daß die Backen optisch stark in Erscheinung treten. Nachteilig ist auch, daß eine offene Trennfuge entsteht. Insbesondere treten dadurch bei der Unterteilung, wie sie z.B. in Großraumbüros angestrebt wird, stark zugige, das Raumklima negativ beeinflussende Luftströmungen auf.

Die Aufgabe der vorliegenden Erfindung ist es daher, ein Verbindungselement für plattenförmige Wandelemente zu schaffen, welches optisch nicht stark in Erscheinung tritt, und zur Befestigung der plattenförmigen Wandelemente (vorzugsweise Glasscheiben) keiner aufwendigen Glasausschnitte bedarf, die Trennfuge im Stoßbereich vermieden wird, wobei ein ausreichender Toleranzausgleich der Glasscheiben untereinander gegeben sein muß und die Glasscheiben keiner durch ungleichmäßige Anlage der Backen verursachte Belastung ausgesetzt sind.

Diese Aufgabe wird durch die Merkmale des kennzeichnenden Teils des Patentanspruches 1 gelöst.

Mit dem vorgeschlagenen Verbindungselement wird auf bestechend einfache Weise ein optisch kaum in Erscheinung tretendes, leicht montierbares und wirtschaftlich einfach herzustellendes Verbindungselement geschaffen, und zum einen bei mit dem Verbindungselement nach der Erfindung erstellten Wänden nachteilig wirkender Luftzug und zum anderen ungünstige Belastung der Wandelemente vermieden.

Bei der Verbindung der plattenförmigen Wandelemente untereinander wird nur je Verbindungselement eine Zentrier- oder Halbbohrung benötigt, die ohne großen Aufwand in die Glasplatte gebohrt werden kann. Die kostenaufwendigen Glasschnitte, wie sie z.B. aus der US-PS 5,163,257 im Stoßbereich der Glasplatten erforderlich sind, sind bei dem Gegenstand nach der Erfindung nicht notwendig.

Die Erfindung wird anhand von schematisch dargestellten Ausführungsbeispielen näher erläutert. Es zeigt:
- Figur 1:: Eine Glastür mit angeschlossenen Wandelementen
- Figur 2:: Eine Glastür mit angeschlossenen Wandelementen und durchgehendem Oberteil
- Figur 3:: Eine doppelflügelige Glastür mit angeschlossenen Wandelementen
- Figur 4:: Eine doppelflügelige Glastür innerhalb von bestehenden Wänden mit einem Oberlicht.
- Figur 5:: Eine Glastür mit einem seitlichem Oberlicht
- Figur 6:: Ein Verbindungselement in der Vorderansicht mit durchgehendem Steg
- Figur 7:: Wie Figur 6, jedoch im Schnitt in der Seitenansicht
- Figur 7a:: Wandelemente
- Figur 8:: Verbindungselement für den Anschluß an bestehende ortsfeste Wände in der Vorderansicht
- Figur 9:: Wie Figur 8, in der Seitenansicht und Schnittdarstellung
- Figur 9a:: Wandelemente
- Figur 10:: Verbindungselement in der Vorderansicht
- Figur 11:: Wie Figur 10, jedoch in der Seitenansicht und Schnittdarstellung
- Figur 12:: Verbindungselemente mit einer Rastverbindung und dazwischenliegender Glasscheibe.
- Figur 12a:: Wandelemente
- Figur 13:: Verbindungselementhälfte mit zwei Befestigungsmöglichkeiten
- Figur 14:: Wandelemente
- Figur 15:: Verbindungselementhälfte mit einer dezentralen Befestigungsmöglichkeit
- Figur 16:: Wandelemente
- Figur 17:: Verbindungselement für den Anschluß an ortsfeste Wände in der Vorderansicht
- Figur 18:: Wie Figur 17, jedoch in der Seitenansicht und Schnittdarstellung D-D

Ein Verbindungselement besteht aus zwei Verbindungselementhälften 10 und 15, die je auf einer Seite der zu verbindenden Glaswände in die Verbindungsbohrung 25 bzw. 27 eingesetzt wird. Die Figur 10 zeigt eine Verbindungselementhälfte 10, welche aus einem kreisrunden Element besteht. Diese Verbindungselementhälften 10 und 15 können sowohl aus einem Kunststoff, Leichtmetall oder nichtrostenden Stahl bzw. aus allen anderen, die notwendige Festigkeit aufweisenden Materialien bestehen. Dabei ist es unerheblich, ob die geometrische Form kreisrund ist, oder ob es sich aus ästhetischen Gründen anbietet, dieses Verbindungselement in einer anderen Form den Beschlägen angepaßt auszuführen. Der einfacheren Abhandlung wegen, wird in der beispielhaften Beschreibung nachfolgend von einem runden Verbindungselement ausgegangen. Auf der flachen Verbindungselementhälfte 10 befindet sich ein Vorsprung 20, welcher vorzugsweise kreisrund sein sollte, weil dieser Vorsprung 20 innerhalb des zu verbindenden Wandelementes hineinragt und somit gleichzeitig in der Verbindungsbohrung 25 oder 27 zentriert ist. Für die weitere Beschreibung wird davon ausgegangen, daß es sich bei den Wandelementen um glasförmige Elemente handelt, wobei jedoch gesagt werden muß, daß alles andere zur Verwendung stehende plattenförmige Material ohne weiteres verwendet werden kann, wenn es die notwendige Standfestigkeit als Wandelement aufweist. Damit in die Glaswände 5 kein aufwendiger Glasausschnitt hineingesägt werden muß, bietet es sich an, das kostengünstigere Verfahren, nämlich das Einbringen von Bohrungen.vorzuziehen. In diese Verbindungsbohrung 25, 27 wird nun der vorher erwähnte Vorsprung 20 der Verbindungselementhäfte 10 hineingesteckt. Von der anderen Wandelementseite muß nun die zweite Verbindungselementhälfte 15 gegengesetzt werden. Untereinander werden die Verbindungselementhälften 10, 15 oder 22 durch ein nicht dargestelltes Schraubelement durch die Befestigungsbohrung 18 miteinander kraft- und formschlüssig verbunden. Aufgrund der flächigen Anlage der beiden Verbindungselementhälften 10, 15 oder 22 ist somit ein Halt der zu verbindenden Glasteile sicher untereinander gegeben.

Die Figur 11 zeigt die in Figur 10 dargestellte Verbindungselementhälfte 10 in einer Schnittdarstellung C-C, wo deutlich wird, daß der Vorsprung 20 auch zur Zentrierung der beiden Verbindungselementhälften, und damit für ein genaues Übereinstimmen auf beiden Seiten der Glasscheiben, herangezogen wird.

In der Figur 12 wird die Verbindung von zwei Verbindungselementhälften 10 und 22 mit den dazwischenliegenden Glasscheiben 3 und 8 gezeigt. Bei dieser Verbindung der Verbindungselementhälften 10 und 22 wird eine Rastverbindung 23, welche in eine Sackbohrung 24 einrastet oder einklipst, dargestellt. Eine Rastverbindung 23 ist ohne weiteres bei den Verbindungselementen anwendbar, wenn der nötige Druck der Verbindungselementhälften 10 und 22 auf die Glasscheiben 3 und 8 zur Halterung ausgeübt wird. Dieses kann beispielsweise dadurch erreicht werden, daß die Rastverbindung 23 unter Zug steht, und es durch den Spalt 21 sichergestellt ist, daß die Vorsprünge 20 zwischen den Glasscheiben 3 und 8 nicht aneinander kommen. Die für dieses Beispiel notwendigen Verbindungsbohrungen 25 in der seitlichen Glaswand 3 und dem Oberlicht 8 zeigt die Figur 12a.

In den Figuren 6 und 7 wird eine Verbindungselementhälfte 10 gezeigt, welche im Mittelbereich nicht nur einen Vorsprung 20 aufweist. Statt dessen ist hier ein über die gesamte Verbindungselementhälfte 10 verlaufender Steg 17 vorhanden. Dieser Steg 17 wird beispielsweise dafür benutzt, um zwischen zwei Glaswänden 3 und 16 in den verbleibenden Spalt 28 zwischen diesen beiden Glasscheiben eingedrückt zu werden. Verbunden werden diese Verbindungselementhälften 10 mittels eines Verbindungselementes über die Befestigungsbohrung 18.

Die Figur 7 zeigt bei dieser Ausführung der Verbindungselementhälfte 10 die im Schnitt A-A dargestellte Seitenansicht.

Eine Verbindungselementhälfte 15, welche zur Verbindung von beispielsweise Oberlichtem 8 an Glastüren 4 verwendet wird, bei dem die seitlich angrenzenden Wände 14 aus einem anderen Material z.B. Mauerwerk bestehen, wird in der Figur 8 dargestellt. Auch hier wird bei der halbkreisförmigen Verbindungselementhälfte 15 ein durchlaufender Steg 19 gezeigt, der entweder in die Fuge zwischen Wand und Glasteil eingefügt wird, bzw. auch mit seinem Schenkel 19 so groß sein kann, daß er an der Wand befestigt wird, und die Glasscheibe des Oberlichtes 8 wird dann über die Verbindungsbohrung 25 mit der Verbindungselementhälfte 15 verbunden. Die Figur 9 zeigt dabei die seitliche Schnittdarstellung B-B der Figur 8, und die Figur 9a zeigt die Verbindungsbohrung 25 in dem Oberlicht 8.

Die Figur 15 gibt eine Verbindungselementhälfte 29 wieder, bei der die Befestigungsbohrung 18 in den Vorsprung 20 außerhalb der geometrischen Mitte des Verbindungselementes liegt. Durch diese Anordnung braucht in dem Oberlicht 9 nur eine Verbindungsbohrung 27 (Figur 16) eingebracht werden, wobei gleichzeitig jedoch das Oberlicht 8 und die seitliche Glaswand 3 durch die von jeder Seite eingesetzten Verbindungselementhälften 29 über die Befestigungsbohrung 18 miteinander verbunden werden können.

Handelt es sich um schwere Ausführungen von Wandelementen, so kann auch eine doppelte Befestigungsmöglichkeit gewählt werden, wie es die Figur 13 wiedergibt. Diese Verbindungselementhälfte 30 verfügt über zwei Vorsprünge 20, die in die Verbindungsbohrungen 27 (Figur 14) eindringen und über die Befestigungsbohrungen 18 miteinander verbunden werden.

Die Figuren 17 bis 19 zeigen eine Verbindungselementhälfte 31, welche über einen Steg 19 an einer Wand befestigt werden kann. Dabei ist zuerst die Verbindungselementhälfte 31 mittels der Schraubverbindung 32 an der Wand 14 zu befestigen. Als nächstes wird das Oberlicht 8 mit seiner Verbindungsbohrung 27 auf den Vorsprung 20 aufgesteckt und auf der Gegenseite eine Befestigungsplatte gegengelegt, welche über die Befestigungsbohrung 18 verbunden wird. Auch in dieser Ausführung liegt der Vorsprung 20 vom Rand weg, so daß nur eine kreisrunde Verbindungsbohrung 27 notwendig ist.

Wie die vorhergehende Beschreibung des erfindungsgemäßen Gegenstandes zeigt, ist das Verbindungselement sehr universell einsetzbar, was anhand der Figuren 1 bis 5 in nicht erschöpfender Weise dargestellt ist.

Die Figur 1 zeigt eine Glastür 4, welche über das obere Band 9 und das untere Band 2 drehbar gelagert ist. Zusätzlich ist die Tür 4 mit einem Bodentürschließer 1 verbunden, der einen entsprechenden Begehungskomfort für die benutzenden Verkehrskreise bietet. Die Glastür 4 ist dabei mit einem Drücker 7 und einem Schloß 6 ausgerüstet. Oberhalb der Glastür 4 befindet sich ein Oberlicht 8, welches die gleiche Breite wie die Glastür 4 aufweist. Als Anschlag für die Glastür 4 ist an dem Oberlicht 8 ein An¶ schlag 11 befestigt. Auf der linken und rechten Seite der Glastür 4 befinden sich seitliche Glaswände 3 und 5. Diese Glaswände 3 und 5 erstrekken sich vom Fußboden bis an die Decke der in dem Ausführungsbeispiel gezeigten Anwendung. Damit allerdings die seitlichen Glaswände 3 und 5 mit dem oberhalb der Tür 4 befindlichen Oberlicht 8 ordnungsgemäß verbunden werden können, bedarf es der vorbeschriebenen Verbindungselementhälften 10, 22. Diese Verbindungselementhälften 10, 22 werden, wie bereits beschrieben, kraft- und formschlüssig miteinander so verbunden, daß das Oberlicht 8 von den seitlichen Glaswänden 3 und 5 gehalten wird.

Eine andere Ausführung zeigt die Figur 2, wo neben der Glastür 4 zwei seitliche Glaswände 3 und 5 angeordnet sind, die jedoch nur bis zur Höhe der Tür 4 verlaufen. Darüber befindet sich ein Oberlicht 8, welches über die gesamte Breite der seitlichen Wände 3 und 5 sowie der Tür 4 sich ausbreitet. Auch dieses Oberlicht 8 wird wiederum über eine entsprechende Anzahl von Verbindungselementhälften 10, 22 mit den seitlichen Glaswänden 3 und 5 sicher kraft- und formschlüssig verbunden.

Auch die Verwendung von doppelflügeligen Türen 12 und 13 innerhalb einer Ganzglasanlage mit den seitlichen Glaswänden 3 und 5 und dem darüber befindlichen Oberlicht 8 ist, wie es dieses Ausführungsbeispiel zeigt, anwendbar. In dem Ausführungsbeispiel 4 wird die Verwendung der Verbindungselementhälfte 15 dargestellt, wobei sich die Türflügel 12 und 13 innerhalb einer Mauemische, die durch die Wände 14 gebildet wird, befinden. In diesem Falle werden die Verbindungselemente verwendet, welche zum einen an der Wand 14 befestigt werden, und zum anderen dann das Oberlicht 8 sicher aufnehmen.

Die Ausführung eines einseitigen seitlichen Glasoberteiles 16 zeigt die Figur 5, wobei das vom Boden aufstrebende seitliche Glasteil 3 bis zur Decke des Raumes weiter geführt ist. Auch hier wird deutlich, daß eine universelle Verwendbarkeit der Verbindungselemente möglich ist.

### Bezugszeichen

- 1: Bodentürschließer
- 2: unteres Band
- 3: seitliche Glaswand
- 4: Glastür
- 5: seitliche Glaswand
- 6: Schloß
- 7: Drücker
- 8: Oberlicht
- 9: oberes Band
- 10: Verbindungselementhälfte
- 11: Beschlag
- 12: linker Türflügel
- 13: rechter Türflügel
- 14: Wand
- 15: Verbindungselementhälfte
- 16: obere Glaswand
- 17: Steg
- 18: Befestigungsbohrung
- 19: Steg
- 20: Vorsprung
- 21: Spalt
- 22: Verbindungselementhälfte
- 23: Rastverbindung
- 24: Sackbohrung
- 25: Verbindungsbohrung
- 26: Abdeckplattenvertiefung
- 27: Verbindungsbohrung
- 28: Spalt
- 29: Verbindungselementhälfte
- 30: Verbindungselementhälfte
- 31: Verbindungselementhälfte
- 32: Schraubverbindung

## Patentansprüche

1. Verbindungselement zur Verbindung von plattenförmigen Wandelementen ( 3, 5, 8, 16) insbesondere von Wandelementen aus Glas miteinander oder an Seitenwände, bestehend aus zwei Verbindungselementhälften (10 und 22) bzw. (15, 29, 30 oder 31), wobei mindestens eine Verbindungselementhälfte (10, 22, 15, 29, 30 oder 31) mindestens einen Vorsprung (20) sowie ein jeden Vorsprung (20) durchsetzendes, die Wandelemente (3, 5, 8, 16) gegeneinander haltendes Befestigungselement aufweist und daß die Verbindungselemente entlang der Kante des Wandelements örtlich punktuell angeordnet sind **dadurch gekennzeichnet**, **daß** der Vorsprung (20) bzw. die Vorsprünge (20) derart angeordnet ist bzw. sind, daß zu jedem Vorsprung (20) eine korrespondierende Verbindungsbohrung (25, 27) vorgesehen ist, die jeweils entweder anteiltig zwei oder mehreren Wandelementen oder gänzlich einem einzigen Wandelement zugeordnet ist, so daß der Stoßspalt jeweils nur toleranzausgleichenden Größenordnung zwecks quasi nahtloser Aneinanderfügung annimmt.

2. Verbindungselement nach Anspruch 1, **dadurch gekennzeichnet**, **daß** der Vorsprung (20) kreisrund oder kreissegmentförmig, und daß die Verbindungsbohrung (25,27) zum Vorsprung korrespondierend kreisrund oder kreissegmentförmig ausgestaltet ist.

3. Verbindungselement nach Anspruch 1, **dadurch gekennzeichnet**, **daß** im Mittenbereich ein über die gesamte Verbindungselementhälfte (10) verlaufender Steg (17, 19 ) vorgesehen ist, der entweder zur definierten Spaltbildung des Spaltes (28) oder als Schenkel (19) zur kraft- und formschlüssigen Befestigungsmöglichkeit mit einer seitlich angrenzenden Wand (14) ausgebildet ist.

4. Verbindungselement nach Anspruch 1, dadurch gekennzeichnet, daß die Verbindungselementhälften (10, 15, 22, 29, 30, 31) über ein Schraubelement miteinander verbunden werden.

5. Verbindungselement nach Anspruch 1, dadurch gekennzeichnet, daß die Verbindungselementhälften (10, 15, 22, 29 30, 31) über eine Rast/Klipsverbindung (23) miteinander verbunden werden.

6. Verbindungselement nach einem oder mehreren der vorhergehenden Ansprüche, dadurch gekennzeichnet, daß die Verbindungselementhälften (10, 15, 22, 29, 30, 31) aus einem Kunststoff bestehen.

7. Verbindungselement nach einem oder mehreren der vorhergehenden Ansprüche, dadurch gekennzeichnet, daß die Verbindungselementhälften (10, 15, 22, 29, 30, 31) aus einem nichtrostenden Stahl bestehen.

8. Verbindungselement nach einem der vorhergehenden Ansprüche, **dadurch gekennzeichnet, daß** der Vorsprung (20) einer Verbindungselementhälfte (10, 22, 15, 29, 30 oder 31) zentrisch; oder daß ein Vorsprung oder zwei Vorsprünge (20) exzentrisch angeordnet sind.

9. Verbindungselement nach Anspruch 1, dadurch gekennzeichnet, daß die Verbindungselementhälften (10, 22, 29, 30) aus kreisrunden, flachen Scheiben bestehen.

10. Verbindungselement nach Anspruch 1, dadurch gekennzeichnet, daß die Verbindungselementhälften (15 und 31) aus halbkreisförmigen, flachen Scheiben bestehen.

## Claims

1. A connecting element for connecting panel-like wall elements (3, 5, 8, 16), particularly glass wall elements, to one another or to side walls, comprising two connecting-element halves (10, 22) or (15, 29, 30 or 31), at least one half (10, 22, 15, 29, 30 or 31) having at least one projection (20) and a securing element which extends through each projection (20) and holds the wall elements (3, 5, 8, 16) against one another, and the connecting elements are disposed at precise locations along the edge of the wall element, characterised in that the projection (20) or the projections (20) are so disposed that each projection (20) has a corresponding connecting bore (25, 27) which is associated in parts with two or more wall elements or completely with a single wall element, so that the gap at the joint is of only tolerance-compensating size, to give a substantially seamless join.

2. A connecting element according to claim 1, characterised in that the projection (20) is circular or a circular segment, and the connecting bore (25, 27) is circular or a circular segment corresponding to the projection.

3. A connecting element according to claim 1, characterised in that a web (17, 19) extending over the entire connecting-element half (10) is provided in the central region and is constructed either so as to form a defined gap (28) or is in the form of an arm (19) with positive and non-positive facilities of attachment to an adjacent side wall (14).

4. A connecting element according to claim 1, characterised in that the connecting-element halves (10, 15, 22, 29, 30, 31) are connected to one another by a screw element.

5. A connecting element according to claim 1, characterised in that the connecting-element halves (10, 15, 22, 29, 30, 31) are connected to one another by a snap-in/clip connection (23).

6. A connecting element according to one or more of the preceding claims, characterised in that the halves (10, 15, 22, 29, 30, 31) are made of plastic.

7. A connecting element according to one or more of the preceding claims, characterised in that the halves (10, 15, 22, 29, 30, 31) are made of stainless steel.

8. A connecting element according to one of the preceding claims, characterised in that the projection (20) on one connecting-element half (10, 22, 15, 29, 30 or 31) is central, or in that a projection or two projections (20) are eccentric.

9. A connecting element according to claim 1, characterised in that the halves (10, 22, 29, 30) are in the form of a circular flat plates.

10. A connecting element according to claim 1, characterised in that the halves (15, 31) are in the form of semicircular flat plates.

## Revendications

1. Elément de liaison pour assembler des éléments de cloison en forme de plaques (3, 5, 8, 16), notamment des éléments de cloison en verre, reliés entre eux ou à des parois latérales, éléments composés de deux moitiés d'élément de liaison (10 et 22) ou (15, 29, 30 ou 31), au moins une moitié d'élément de liaison (10, 22, 15, 29, 30 ou 31) comporte au moins une partie en saillie (20) ainsi qu'un élément de fixation, traversant chaque partie en saillie (20) et maintenant entre eux les éléments de cloison (3, 5, 8, 16) et les éléments de liaison sont montés localement de manière ponctuelle le long d'élément de cloison, caractérisé en ce que la partie en saillie (20) ou les parties en saillie (20) sont montées de façon qu'à chaque partie en saillie (20) soit associé un perçage de liaison (25, 27) correspondant, qui est associé soit à deux ou plusieurs éléments de cloison soit totalement à un seul élément de cloison et en ce que l'intervalle de jonction ne correspond à chaque fois qu'à un ordre de grandeur de compensation des tolérances ou à une jonction pratiquement sans joint.

2. Elément de liaison selon la revendication 1, caractérisé en ce que la partie en saillie (20) est circulaire ou en forme de segment circulaire et le perçage de liaison (25, 27) est de forme circulaire ou en forme de segment de cercle correspondant à la partie en saillie.

3. Elément de liaison selon la revendication 1, caractérisé en ce que dans la zone centrale, il est prévu une nervure (17, 19) qui occupe toute la moitié d'élément de liaison (10), et est réalisée soit pour former de manière définie un intervalle (28) ou comme branche (19) pour permettre la fixation par une liaison par la force et la forme avec une cloison adjacente (14).

4. Elément de liaison selon la revendication 1, caractérisé en ce que les moitiés d'élément de liaison (10, 15, 22, 29, 30, 31) sont reliées par un élément de vissage.

5. Elément de liaison selon la revendication 1, caractérisé en ce que les moitiés d'élément de liaison (10, 15, 22, 29, 30, 31) sont reliées par une liaison par encliquetage ou enclipsage (23).

6. Elément de liaison selon une ou plusieurs des revendications précédentes, caractérisé en ce que les moitiés d'élément de liaison (10, 15, 22, 29, 30, 31) sont en matière plastique.

7. Elément de liaison selon une ou plusieurs des revendications précédentes, caractérisé en ce que les moitiés d'élément de liaison (10, 15, 22, 29, 30, 31) sont en acier inoxydable.

8. Elément de liaison selon l'une des revendications précédentes, caractérisé en ce que la partie en saillie (20) d'une moitié d'élément de liaison (10, 22, 15, 29, 30 ou 31) est centrée ou qu'une partie en saillie ou deux parties en saillie (20) sont prévues de manière excentrée.

9. Elément de liaison selon la revendication 1, caractérisé en ce que les moitiés d'élément de liaison (10, 22, 29, 30) sont des plaques planes, circulaires.

10. Elément de liaison selon la revendication 1, caractérisé en ce que les moitiés d'élément de liaison (15, 31) sont des plaques semi-circulaires.
